# FASCICULE DE BREVET EUROPEEN

(11) **EP 0 002 410 B1**
(45) Date de publication et mention de la délivrance du brevet: **22.07.1981**
(21) Numéro de dépôt: 78400197.6
(22) Date de dépôt: 24.11.1978
(51) Int. Cl.: B65D 67/02

(54) **Dispositif de conditionnement de liquide tel que parfum**
Einrichtung zum Verpacken von Flüssigkeit wie Parfüm
Container for a liquid such as perfume

(30) Priorité: 28.11.1977 FR 7735786
(43) Date de publication de la demande: 13.06.1979
(73) Titulaire: PACO RABANNE PARFUMS Société anonyme dite:, 75782 Paris Cédex 16 (FR)
(72) Inventeur: Morille, Alfred, F-92200 Neuilly (FR)
(74) Mandataire: Boukhors, Alain

## Description

La présente invention concerne un dispositif de conditionnement de liquide, du type comportant deux flacons accolés, montés sur une embase commune.

On connaît, par le brevet des Etats-Unis d'Amérique n° 2.709.618, un dispositif de support de deux récipients juxtaposés. Ce dispositif de support forme anse de manutention et les deux récipients sont accrochés sur ce dispositif par leur extrémité supérieure.

On connaît également, par le brevet des Etats-Unis d'Amérique n° 3.458.035, un dispositif de support et de conditionnement pour deux récipients juxtaposés. Ce dispositif est constitué en deux pièces dont l'une sert d'embase commune pour les récipients et dont l'autre sert d'organe de maintien reliant entre elles les extrémités supérieures desdits récipients.

L'invention a notamment pour but de proposer un dispositif du type susmentionné permettant une manipulation aisée des flacons.

Ce but est atteint, conformément à l'invention, du fait que les flacons sont clippés sur l'embase au moyen de deux languettes de cette dernière entre lesquelles sont insérés chacun desdits flacons, chaque flacon étant en contact avec chacune desdites languettes, une saillie de blocage étant prévue sur la face interne de chaque languette pour coopérer avec un évidement prévu sur la face adjacente de chaque flacon et que deux saillies de guidage sont prévues sur ladite face interne de chaque languette pour coopérer chacun avec un évidement prévu sur la face adjacente du flacon correspondant, ces saillies de guidage et les évidements correspondants étant spécialement agencés et conformés pour guider les flacons par rapport à l'embase suivant une trajectoire aboutissant à une position finale desdits flacons, position pour laquelle ces flacons sont à la fois clippés sur l'embase par la coopération des saillies de blocage avec les évidements correspondants, et reposent sur l'embase.

Grâce à la présence simultanée de ces saillies de blocage et de ces saillies de guidage coopérant chacune avec un évidement respectif des flacons, le montage de ces derniers sur l'embase est facilité et leur blocage en position clippée est renforcé.

Avantageusement, les languettes s'étendent à partir d'une partie sensiblement horizontale de l'embase, partie sur laquelle reposent les flacons en position clippée.

Avantageusement, la saillie de blocage d'une languette est un bourrelet prévu le long du bord extrême libre de ladite languette.

Avantageusement, les saillies de guidage d'une languette prévue le long des deux bords libres opposés de la languette, bords allant du bord extrême de la languette jusqu'à la partie horizontale de l'embase.

Avantageusement, les saillies de guidage sont des bourrelets et les évidements correspondants sont des gorges de section correspondant à celle desdits bourrelets.

D'autres caractéristiques et avantages de l'invention seront mieux compris à la lecture de la description qui va suivre d'un exemple de réalisation et en se référant aux dessins annexés dans lesquels:
-la figure 1 est une vue en élévation d'un dispositif selon un mode de réalisation de l'invention;
-la figure 2 est une coupe selon II-II de la figure 1;
-la figure 3 est une vue en perspective de l'embase du dispositif selon un mode de réalisation de l'invention; et
-la figure 4 est une vue en perspective d'un flacon du dispositif selon un mode de réalisation de l'invention.

Comme on peut le voir sur les dessins, le dispositif de conditionnement de liquide conforme à l'invention comprend deux flacons symétriques 1 et 2 munis chacun d'un couvercle-bouchon 1 a, 2a. Chaque flacon 1, 2, de forme sensiblement plate, peut être clippé sur une embase commune 3; à cet effet, une partie amincie 1 b, 2b de chaque flacon 1, 2 est insérée dans l'espace compris entre deux languettes verticales identiques 4, 5 de l'embase 3; cette insertion est facilitée par la présence de deux bourrelets de guidage d'axes verticaux 6, 7 prévus sur la face interne 3a de chaque languette 4, 5-c'est-à-dire la face tournée vers l'autre languette 5, 4-le long des deux bords verticaux de cette languette; chaque bourrelet 6, 7 qui constitue une saillie de guidage, coopère avec une gorge correspondante 8 et 9 d'un flacon 1, 2 (figure 2). Un bourrelet de blocage 10 qui constitue une saillie de blocage, est prévu sur le bord supérieur de ladite face interne 3a de chaque languette 4, 5; ce bourrelet 10 est destiné à coopérer avec une gorge correspondante 11 prévue sur chaque grande face 1 c, 1 d et 2c, 2d de chaque flacon, respectivement 1 et 2. Les gorges 8, 9 sont ouvertes vers le bas; les gorges 11 de chaque flacon 1, 2 présentent une longueur sensiblement moitié de celle de la nervure de blocage 10.

Les languettes 4, 5 de forme rectangulaire, s'étendent à partir d'une partie sensiblement horizontale 3b de l'embase 3 et elles sont aussi reliées à la fois l'une à l'autre, sur une partie de leur hauteur et à la partie 3a, par l'intermédiaire d'une cloison verticale 12 perpendiculaire auxdites languettes 4, 5 et à ladite partie 3b en leurs milieux; la cloison 12 présente une hauteur inférieure, par exemple moitié de celle des languettes 4 et 5.

Chaque flacon 1, 2 présente, à son extrémité inférieure, une partie en saillie 1e, 2e de forme parallélépipédique de faible hauteur et de section, par un plan horizontal, inférieure à celle dudit flacon 1, 2, cette partie étant susceptible de s'engager et de se loger avec faible jeu dans une cavité de forme correspondante et ouverte vers le haut 13, 14 de la partie 3b de l'embase 3.

Les éléments 6 à 11 et 1 e, 2e, 13 et 14 sont conformés et dimensionnés de telle sorte que les deux flacons 1 et 2 reposent sur la partie 3b de l'embase 3 lorsqu'ils sont clippés sur ladite embase 3, les bourrelets 6, 7 et 10 étant logés dans les gorges 8, 9 et 11 correspondantes; dans cette position clippée, les deux flacons 1 et 2 sont accolés et en contact l'un avec l'autre par leur face de plus faible largeur et de plus grande longueur 1f, 2f et sensiblement sur toute la longueur de cette face.

La face extérieure 3c des languettes 4, 5 est avantageusement utilisée pour recevoir un emblème commercial 15 caractéristique du liquide (parfum ou eau de toilette) contenu dans les flacons 1, 2 (figure 3).

Les partie amincies 1 b, 2b sont avantageusement dimensionnées de telle sorte que, les flacons 1 et 2 une fois ciippés sur l'embase 3, la face extérieure 3c de chaque languette 4, 5, affleure les grandes faces adjacentes, respectivement 1 d, 2d et 1 c, 2c des flacons 1, 2.

Enfin, sur chaque face 1 f, 2f des flacons 1 et 2, un décrochement 16 est prévu pour permettre le logement de la cloison 12 de l'embase 3.

L'embase 3 comprenant les éléments 3b, 4, 5 et 12 est avantageusement réalisée en matière plastique moulée ou injectée, d'une seule pièce.

## Revendications

1. Dispositif de conditionnement de liquide, du type comportant deux flacons accolés (1, 2) montés sur une embase commune (3), caractérisé en ce que les flacons sont clippés sur l'embase au moyen de deux languettes (4, 5) de cette dernière entre lesquelles sont insérés chacun desdits flacons, chaque flacon étant en contact avec chacune desdites languettes; une saillie de blocage (10) étant prévue sur la face interne (3a) de chaque languette pour coopérer avec un évidement (11) prévu sur la face adjacente (1 c, 2c, 1 d, 2d) de chaque flacon, et en ce que deux saillies de guidage (6, 7) sont prévues sur ladite face interne (3a) de chaque languette (4, 5) pour coopérer chacune avec un évidement (8, 9) prévu sur la face adjacente (1c, 2c, 1 d, 2d) d'un flacon correspondant, ces saillies de guidage (6, 7) et les évidements (8, 9) correspondants étant spécialement agencés et conformés pour guider les flacons (1, 2) par rapport à l'embase (3) suivant une trajectoire aboutissant à une position finale desdits flacons (1, 2), position pour laquelle ces flacons (1, 2) sont à la fois clippés sur l'embase (3) par le coopération des saillies de blocage (10) avec les évidements (11) correspondants, et reposent sur l'embase (3).

2. Dispositif selon la revendication 1, caractérisé en ce que les languettes (4, 5) s'étendent à partir d'une partie sensiblement horizontale (3b) de l'embase (3), partie sur laquelle reposent les flacons en position clippée.

3. Dispositif selon la revendication 2, caractérisé en ce que la saillie de blocage d'une languette (4, 5) est un bourrelet (10) prévu le long du bord extrême libre de ladite languette.

4. Dispositif selon l'une quelconque des revendications 2 et 3, caractérisé en ce que les saillies de guidage (6, 7) d'une languette (4, 5) sont prévues le long des deux bords libres opposés de la languette, bords allant du bord extrême de la languette jusqu'à la partie horizontale (3b) de l'embase (3).

5. Dispositif selon l'une quelconque des revendications 1 à 4, caractérisé en ce que les saillies de guidage d'une languette (4, 5) sont des bourrelets (6, 7) et les évidements correspondants sont des gorges (8, 9) de section correspondant à celle desdits bourrelets (6, 7).

## Claims

1. Container for liquid, of the type comprising' two bottles (1, 2) joined side by side mounted on a joint base (3), characterized in that the bottles are clipped on the base by means of two tongues (4, 5) of the latter, between which tongues are inserted each of the said bottles, each bottle being in contact with each of the said tongues; a locking projection (10) being provided on the inside face (3a) of each tongue to cooperate with a recess 11⁻ly provided on the adjacent face (1 c, 2c, 1 d, 2d) of each bottle, and in that two guide projections (6, 7) are provided on the said inside face (3a) of each tongue (4, 5), each one being designed to cooperate with a recess (8, 9) provided on the adjacent face (1 c, 2c, 1 d, 2d) of a corresponding bottle, the said guide projections (6, 7) and the corresponding recesses (8, 9) being especially arranged and shaped to guide the bottles (1, 2). with respect to the base (3) along a path leading to a final position for the said bottles (1, 2), in which final position the bottles (1, 2) are clipped on the base (3) by the cooperation of the locking projections (10) with the corresponding recesses (11), and also rest on the base (3).

2. Container according to claim 1, characterized in that the tongues (4, 5) extend from a substantially horizontal part (3b) of the base (3), on which part rest the bottles in the clipped position.

3. Container according to claim 2, characterized in that the locking projection of a tongue (4, 5) is a beading (10) provided along the outermost free edge of the said tongue.

4. Container according to any one of claims 2 and 3, characterized in that the guide projections (6, 7) of a tongue (4, 5) are provided along the two opposite free edges of the said tongue which extend from the outermost edge of the tongue as far as the horizontal portion (3b) of the base (3).

5. Container according to any one of claims 1 to 4, characterized in that the guide projections of a tongue (4, 5) are beadings (6, 7) and the corresponding recesses are grooves (8, 9) of which the cross-section corresponds to that of the said beadings (6, 7).

## Patentansprüche

1. Flüssigkeitsbehälter mit zwei aneinandergestellten, auf einem gemeinsamen Sockel (3) angeordneten Flakons (1, 2), dadurch gekennzeichnet, dass die Flakons auf dem Sockel mittels zweier Zungenfedern (4, 5) dieses Sockels aufgeklemmt sind und jeder der genannten Flakons jeweils zwischen diesen Federn eingesetzt und mit jeder der genannten Federn in Berührung ist, wobei eine auf der Innenseite (3a) jeder Feder angeordneter Blockierungsnocken (10) in einer auf der anliegenden Seite (1e, 2c, 1 d, 2d) jedes Flakons vorgesehene Ausnehmung (11) eingreift und dadurch, dass zwei Führungsnocken (6, 7) auf der gennanten Innenseite (3a) jeder Feder (4, 5) zum jeweiligen Zusammenwirken mit einer auf der anliegenden Seite (1c, 2c, 1 d, 2d) eines entsprechenden Flakons vorgesehenen Ausnehmung (8, 9) angebracht sind, wobei diese Führungsnocken (6, 7) und die entsprechenden Ausnehmungen (8, 9) derart angeordnet und ausgebildet sind, dass die Flakons (1, 2) in bezug auf den Sockel (3) gemäss einer in die Endstellung der genannten Flakons (1, 2) einmündenden Bahn geführt werden, in welcher Stellung diese Flakons gleichzeitig durch das Zusammenwirken der Blockierungsnocken (10) mit den entsprechenden Ausnehmungen (11) auf den Sockel (3) geklemmt sind und auf dem Sockel (3) ruhen.

2. Behälter nach Anspruch 1, dadurch gekennzeichnet, dass sich die Zungenfedern (4, 5) von einem im wesentlichen horizontalen Teil (3b) des Sockels aus erstrecken, auf welchem Teil die Flakons in geklemmter Stellung ruhen.

3. Behälter nach Anspruch 2, dadurch gekennzeichnet, dass der Blockierungsnocken einer Zungenfeder (4, 5) ein entlang dem äusseren freien Rand der_{'} genannten Feder vorgesehener Wulst (10) ist.

4. Behälter nach einem der Ansprüche 2 und 3, dadurch gekennzeichnet, dass die Führungsnocken (6, 7) einer Zugenfeder (4, 5) entlang der beiden gegenüberliegenden freien Ränder der Feder angeordnet sind, welche vom äussersten Rand der Feder bis zum horizontalen Teil (3b) des Sockels (3) verlaufen.

5. Behälter nach einem der Ansprüche 1 bis 4, dadurch gekennzeichnet, dass die Führungsnocken einer Zungenfeder (4, 5) Wülste (6, 7) sind und die entsprechenden Ausnehmungen durch Nuten (8, 9) gebildet werden, deren Querschnitt jenem der Wülste (6, 7) entspricht.
